# EUROPÄISCHE PATENTSCHRIFT

(11) **EP 2 891 753 B1**
(45) Veröffentlichungstag und Bekanntmachung des Hinweises auf die Patenterteilung: **02.10.2019**
(21) Anmeldenummer: 15150383.6
(22) Anmeldetag: 07.01.2015
(51) Int. Cl.: E04B 2/06, E04B 2/10, E04C 2/10, E04C 2/12, E04B 2/02

(54) **Fachwerkgebäude aus speziellen Blöcken**
Timber frame building made of special blocks
Bâtiment de treillis avec de bloc spéciale

(30) Priorität: 07.01.2014 DE 102014200044
(43) Veröffentlichungstag der Anmeldung: 08.07.2015
(73) Patentinhaber: Bonamour du Tartre, Andre, 82240 Puylaroque (FR)
(72) Erfinder: Bonamour du Tartre, André, 82240 Puylaroque (FR)
(74) Vertreter: Dr. Weitzel & Partner

(56) Entgegenhaltungen:
- AT-B- 163 275
- DE-A1- 19 611 477
- DE-A1- 19 859 438
- US-A- 872 364
- US-A- 3 112 578
- US-A- 3 196 582
- US-A- 3 230 679

## Beschreibung

Die Erfindung betrifft das Gebiet des Bauens von Häusern in Fachwerkbauweise. Diese Bauweise ist seit Jahrhunderten bekannt. Hierbei wird eine Wand dadurch errichtet, dass man Stützen auf ein Fundament stellt und die Zwischenräume (Gefache) zwischen zwei einander benachbarten Stützen ausfüllt. Die Stützen bestehen im Allgemeinen aus Holz. Die Gefache können ausgefüllt werden mit beliebigen Materialien, beispielsweise mit Ziegelsteinen oder Lehm oder Kunststoff.

Die Fachwerkbauweise hat sich bis in die Neuzeit hinein bewährt. Sie ist einfach im Aufbau.

AT163275B zeigt eine Fachwerkskonstruktion, deren Wand mit Grossflächensteinen ausgefüllt wird. Diese Steine besitzen eine Aussparung an einer Seite in die Verspannunsleisten eingeführt werden.

US3196582A1 zeigt ein Mauerwerk, dass Explosionen standhalten muss, und aus Betonsteinen besteht. Die Betonsteine weisen an zwei gegenüberliegenden Ecken Ausnehmungen auf, in die Stützen eingesteckt werden. Der Kanal zwischen den Steinen wird dabei mit Zement gefüllt.

Der Erfindung liegt die Aufgabe zugrunde, ein Fachwerkgebäude anzugeben, das von extrem einfacher Konstruktion ist, das sich schnell und ohne Sachkenntnis erstellen lässt, dessen Bestandteile kostengünstig sind, und das einen geringen Energiebedarf aufweist.

Diese Aufgabe wird durch die Merkmale von Anspruch 1 gelöst.

Der Grundgedanke besteht demgemäß in den folgenden Merkmalen:
- Wenigstens eine der Wände umfasst radiale Stützen mit dazwischen befindlichen Blöcken.
- Jeder Block enthält ein isolierendes Material oder besteht aus einem solchen.
- Wenigstens einige Blöcke weisen auf beiden Seiten vertikale Aussparungen auf, die sich durch den Block hindurch erstrecken.
- Die Stützen sind in die Aussparungen eingesteckt.

Die genannten Vorgänge lassen sich höchst einfach von ungelernten Personen ausführen. Zunächst werden mehrere Blockreihen übereinander angeordnet, und zwar derart, dass die vertikalen Aussparungen miteinander fluchten. Sodann werden Stützen in die Aussparungen gesteckt. Die Positionen, an welchen die Stützen eingesteckt werden, sind somit zwingend vorgegeben. Hierdurch wird das Montieren einer Mauer höchst einfach. Auch ein Laie kann nichts falsch machen; er muss lediglich in jede vertikale Aussparung eine Stütze einstecken.

Bei herkömmlichen Fachwerkkonstruktionen ist dies anders. Hier muss zunächst die Holzstruktur errichtet werden. Erst dann werden die Zwischenräume zwischen der Holzstruktur mit irgendeinem Material ausgefüllt, beispielsweise mit Blöcken, Steinen usw.

Bei Anwendung der Erfindung bedarf es keiner Verbindungsmasse zwischen den Blöcken. Durch die maßgenaue Orientierung der Blöcke werden diese zusammengefügt, sodass sie eng aneinander anliegen.

Gemäss der Erfindung sind die Aussparungen in den Blöcken als randoffene Aussparungen ausgebildet. Dies bedeutet, dass die Stützen von der Seite her, das heißt in horizontaler Richtung, in die Aussparungen eingeführt werden können, und nicht von oben her in die betreffende Stütze eingefädelt werden müssen.

Das Material der Blöcke ist ein isolierendes. Hier kommt alles Mögliche in Betracht - Stroh, Kunststoff, gepresstes Holzmehl usw. Der Block kann derart beschaffen sein, dass er keinerlei Trageigenschaften aufweist, sondern nur eine Wärmedämmfunktion ausübt. Es kann aber auch durchaus Trageigenschaften aufweisen.

Die Erfindung lässt sich anwenden bei jeglicher Art von Gebäuden, somit Wohnhäuser, Ferienhäuser, Mehrfamilienhäuser, Ställen, Häuser mit jeglicher Dachform. Die Erfindung ist insbesondere auch anwendbar für Bausätze zum Spielen für Kinder oder Jugendliche oder Erwachsene.

Die Erfindung ist anhand der Zeichnung näher erläutert. Darin ist im Einzelnen folgendes dargestellt:
- Figur 1: zeigt einen Block in Draufsicht.
- Figur 2: zeigt einen Block in Vorderansicht.
- Figur 3: zeigt einen Block in einer Ansicht von hinten.
- Figur 4: ist eine Draufsicht auf Blöcke, die nach einem ersten Muster zusammengefügt sind.
- Figur 5: ist eine Draufsicht auf Blöcke, die nach einem zweiten Muster zusammengefügt sind.
- Figur 6: ist eine Seitenansicht einer Wand aus Blöcken und Stützen, von der Außenseite her gesehen.
- Figur 7: zeigt die Wand von der anderen Seite aus gesehen.
- Figur 8: ist eine Draufsicht auf die Wand gemäß der Figuren 6 und 7.
- Figur 9: zeigt die Wand gemäß der Figuren 6 und 7 mit diagonal angebrachten Latten.

Der in den Figuren 1 bis 3 gezeigte Block 1 ist aus einem wärmebeständigen Material hergestellt. Dabei kommen natürliche Materialien in Betracht wie Stroh, zugeschnittenes Holz, gepresste Holzspäne, aber auch künstliche Materialen wie Styropor oder sonstige Kunststoffe.

Der Block 1 kann durch jegliche Herstellungsart erzeugt werden, beispielsweise durch Formen, Pressen, Gießen.

Jeder Block 1 weist im vorliegenden Falle zwei Aussparungen 2 auf. Jede Aussparung 2 ist durch den Block 1 hindurchgeführt und verbindet somit zwei einander gegenüberliegende Flächen des Blockes miteinander. Aus Figur 1 erkennt man, dass der Block 1 die Kontur eines S bildet. Figur 1 lässt ferner erkennen, dass der Block doppelt so lang wie breit ist. Siehe die Maße a und b.

Die Figuren 4 und 5 veranschaulichen die Verwendung der Blöcke 1 jeweils in Draufsicht. Die beiden Figuren unterscheiden sich voneinander durch eine unterschiedliche Anordnung der Blöcke 1.

Die Figuren 6 und 7 zeigen eine Wand, aufgebaut aus einer Vielzahl von Blöcken 1 und einer Anzahl von Stützen 3. Die Stützen 3 sind in die genannten Aussparungen eingesteckt. Die Aussparungen 2 müssen deshalb miteinander fluchten.

Die Stützen 3 bestehen aus Holz. Die Stützen 3 können derart in die Aussparungen 2 eingesteckt sein, dass sie vom Material der Blöcke 1 eng umschlossen sind. Es herrscht somit zwischen den Blöcken 1 und den Stützen 3 eine kraftschlüssige Verbindung. Stattdessen kann auch zwischen der einzelnen Stütze 3 und den Blöcken 1 ein geringer Spaltraum herrschen.

Die Stütze wird im Allgemeinen im hier nicht gezeigten Fundament verankert sein. Es ist hier aber auch denkbar, dass sie alleine von den Blöcken 1 gehalten wird.

Die oberen Enden der Stützen 3 bilden Auflager 4 für horizontale Balken. Da die Aussparungen 2 in einem Block 1 gegeneinander versetzt sind - siehe Figur 1 -, sind auch die Auflager 4 der Stützen 3 gegeneinander versetzt. Wäre dies nicht so, so wäre die Lagerung der genannten horizontalen Balken statisch unbestimmt.

Figur 8 zeigt die Wand gemäß der Figuren 6 und 7 in Draufsicht. Man erkennt wieder eine Anzahl von Blöcken 1 sowie in die Aussparungen 2 eingesteckte Stützen 3.

Figur 9 zeigt wiederum eine Wand gemäß der Figuren 6 und 7 aus Blöcken 1. An der Wand sind mehrere diagonal verlaufende Latten 5 fixiert, beispielsweise durch Annageln an den Stützen 3. Die Latten greifen mit ihren unteren Enden am nicht dargestellten Fundament an, und mit ihren oberen Enden an der Dachkonstruktion, beispielsweise an einer hier nicht gezeigten Decke, die auf den Stützen 3 ruht.

Die Erfindung bringt zahlreiche Vorteile:
- Die Montage ist extrem einfach und kann von Laien durchgeführt werden.
- Die Baukosten sind daher extrem niedrig.
- Da die Aussparungen randoffen sind, lassen sich die Stützen in die Aussparungen einlegen, sodass die Außenflächen der Stützen und die Außenflächen der Blöcke miteinander bündig sind. Die Stützen stehen somit nicht vor.
- Bei der Wand lassen sich die Funktionen "Tragen" und "Isolieren" voneinander trennen. Bei der Auswahl der Blöcke kann man sich daher voll und ganz auf die Isolationseigenschaften konzentrieren.
- Die erfindungsgemäße Gestaltung erlaubt es ohne weiteres, in der Wand Freiflächen vorzusehen, beispielsweise für Fenster oder Türen.
- Eine erfindungsgemäße Konstruktion ist erdbebensicher aufgrund der guten Verriegelung zwischen Blöcken und Stützen.
- Besonders dann, wenn die Blöcke aus leichtem natürlichem Material bestehen, beispielsweise aus gepresstem Stroh, gepresstem Torf usw., ist das Gewicht einer erfindungsgemäßen Mauerkonstruktion gering. Solche Blöcke können ganz einfach durch Fügen vereinigt werden, somit ohne jegliche Verbindungsmasse wie Mörtel. Deswegen können auch die Fundamente einfach und von geringer Tragfähigkeit sein.

### Bezugszeichenliste

- 1: Block
- 2: Aussparung
- 3: Stütze
- 4: Auflager
- 5: Latte

## Patentansprüche

1. Fachwerkgebäude, umfassend
1.1 ein Fundament;
1.2 die Wände des Fachwerkgebäudes sind aus Blöcken (1) gebildet, die isolierendes Material enthalten oder aus solchem bestehen; die aus den Blöcken aufgebauten Wände sind frei von Mörtel oder sonstiger Verbindungsmasse;
1.3 wandhohe hölzerne Stützen (3), die das Dach des Fachwerkgebäudes tragen;
1.4 die Blöcke (1) sind rechteckig und bestehen aus Stroh oder aus Torf oder aus Kunststoff oder aus Verbundmaterial oder aus Holz;
1.5 wenigstens einige der Blöcke (1) weisen auf beiden Wandseiten vertikale Aussparungen (2) auf;
1.6 die Aussparungen (2) sind randoffen;
1.7 die Aussparungen (2) von aufeinanderliegenden Blöcken (1) fluchten miteinander;
1.8 die Stützen (3) sind in die Aussparungen (2) eingesteckt;
1.9 die einander gegenüberliegenden Aussparungen (2) des einzelnen Blockes (1) sind derart gegeneinander versetzt, dass der Block (1) in Draufsicht ein S bildet;
1.10 die Aussparungen (2) sind - in einer Horizontalebene gesehen - senkrecht zur Wand gegeneinander versetzt.

2. Gebäude nach Anspruch 1, **dadurch gekennzeichnet, dass** jeder Block (1) zwei Aussparungen (2) aufweist, deren eine an der Innenseite, und deren andere an der Außenseite der Wand anliegt.

3. Gebäude nach Anspruch 1, **dadurch gekennzeichnet, dass** die Blöcke (1) durch Pressen, Formen oder Gießen hergestellt sind.

4. Gebäude nach einem der Ansprüche 1 bis 3, **dadurch gekennzeichnet, dass** das Gebäude ein Dach aufweist.

5. Gebäude nach Anspruch 4, **dadurch gekennzeichnet, dass** Querstreben (5) vorgesehen sind, die mit den Stützen (3) fest verbunden sind.

6. Gebäude nach einem der Ansprüche 4 bis 5, **dadurch gekennzeichnet, dass**
das Dach analog wie die Wände aufgebaut ist.

7. Gebäude nach einem der Ansprüche 1 bis 6, **dadurch gekennzeichnet, dass**
die Wände beziehungsweise das Dach Aussparungen zum Einbauen von Türen und Fenstern aufweist, und dass die Aussparungen durch Einfügen von Körpern beim Aufbau des Gebäudes erzeugt werden.

8. Gebäude nach einem der Ansprüche 1 bis 7, **gekennzeichnet durch** die Verwendung im Spielzeugformat oder als Bausatz zum Spielen.

## Claims

1. Timber-framed building, comprising
1.1 a foundation;
1.2 the walls of the timber-framed building are formed of blocks (1) which contain insulating material or are made of such material; the walls constructed from the blocks are free of mortar or other jointing compound;
1.3 wall-height wooden supports (3) which support the roof of the timber-framed building;
1.4 the blocks (1) are rectangular and are made of straw or of peat or of plastic or of composite material or of wood;
1.5 at least some of the blocks (1) have vertical cutouts (2) on both wall sides;
1.6 the cutouts (2) are open-edged;
1.7 the cutouts (2) of blocks (1) located on top of each other are aligned with one another;
1.8 the supports (3) are inserted in the cutouts (2);
1.9 the opposite cutouts (2) of the individual block (1) are offset with respect to each other such that the block (1) forms an S in plan view;
1.10 the cutouts (2), as seen in a horizontal plane, are offset with respect to each other perpendicularly to the wall.

2. Building according to claim 1, **characterized in that** each block (1) has two cutouts (2), one of which adjoins the inner side of the wall and the other of which adjoins the outer side of the wall.

3. Building according to claim 1, **characterized in that** the blocks (1) are produced by pressing, moulding or casting.

4. Building according to one of claims 1 to 3, **characterized in that** the building has a roof.

5. Building according to claim 4, **characterized in that** transverse struts (5) are provided, which are fixedly connected to the supports (3).

6. Building according to one of claims 4 to 5, **characterized in that** the roof is constructed in a manner analogous to the walls.

7. Building according to one of claims 1 to 6, **characterized in that** the walls and/or the roof has cutouts for installing doors and windows, and **in that** the cutouts are created by inserting objects during the construction of the building.

8. Building according to one of claims 1 to 7, **characterized by** use in toy format or as a construction set for play purposes.

## Revendications

1. Immeuble à ossature, comprenant
1.1 une fondation;
1.2 les murs de l'immeuble à ossature sont constitués de blocks (1), qui contiennent du matériel isolant ou qui sont constitués de celui-ci ; les murs construits de blocks sont libres de mortier ou d'un quelconque liant ;
1.3 des poteaux de bois (3) à hauteur de mur, qui supportent le toit de l'immeuble à ossature ;
1.4 les block (1) sont rectangulaires et composés de paille ou de tourbe ou de matière synthétique ou de matière composite ou de bois ;
1.5 au moins quelques blocks (1) sont dotés de réservations verticales (2) sur les deux côtés du mur ;
1.6 les réservations (2) sont de type bord ouvert ;
1.7 les réservations (2) de block (1) superposés sont alignées ;
1.8 les poteaux (3) sont introduits dans les réservation (2) ;
1.9 les réservations (2) situées à proximité et du côté opposé de chaque block (1) sont opposés de telle sorte que le block (1) forme un S en vue de dessus ;
1.10 les réservations (2) sont - vues sur un plan horizontal-, verticalement décalées par rapport au mur.

2. Immeuble selon revendication 1, **caractérisé par le fait que** chaque block (1) est pourvu de deux réservations (2), dont une se situe à l'intérieur du mur, et l'autre à l'extérieur du mur.

3. Immeuble selon revendication 1, **caractérisé par le fait que** les block (1) sont fabriqués par pressage, fromage ou moulage.

4. Immeuble selon les revendications 1 à 3, **caractérisé par le fait qu'**il dispose d'un toit.

5. Immeuble selon revendication 4, **caractérisé par le fait que** des contreventements (5) sont prévus, qui sont liés solidement aux poteaux (3).

6. Immeuble selon l'une des revendications 4 à 5, **caractérisé par le fait que** le toit est construit de manière analogue que les murs.

7. Immeuble selon l'une des revendication 1 à 6, **caractérisé par le fait que** les murs ou bien le toit présentent des ouvertures pour l'installation de portes et de fenêtres, et que les vides soient créés lors de la construction par installation d'éléments.

8. Immeuble selon l'une des revendications 1 à 7, **caractérisé par** l'utilisation sous format de jeu ou de kit pour jouer.
